# EUROPÄISCHE PATENTSCHRIFT

(11) **EP 1 669 691 B1**
(45) Veröffentlichungstag und Bekanntmachung des Hinweises auf die Patenterteilung: **17.09.2008**
(21) Anmeldenummer: 05090272.5
(22) Anmeldetag: 28.09.2005
(51) Int. Cl.: F24H 9/12

(54) **Mehrreihiger Heizkörper, insbesondere Flachheizkörper**
Multi-row radiator, in particular plate radiator
Radiateur à plusieurs lignes, en particulier radiateur à plaques

(30) Priorität: 07.12.2004 DE 4019163
(43) Veröffentlichungstag der Anmeldung: 14.06.2006
(73) Patentinhaber: KERMI GmbH, 94447 Plattling (DE)
(72) Erfinder: Schneider, Oliver, 94554 Moos (DE); Weigl, Peter, 84034 Landshut (DE); Blab, Reinhard, 94481 Grafenau (DE); Edelmann, Dieter, 94569 Stephansposching (DE); Schmid, Paul, 94505 Bernried (DE)
(74) Vertreter: Patentanwälte Bressel und Partner

(56) Entgegenhaltungen:
- DE-U1- 20 017 301

## Beschreibung

Die Erfindung betrifft einen mehrreihigen Heizkörper, insbesondere Flachheizkörper mit Vorlaufanschluss und Rücklaufanschluss, einer ersten durchströmten und vorzugsweise dem zu beheizenden Raum zugewandten Heizkörperplatte und wenigstens einer weiteren durchströmten und vorzugsweise dahinter angeordneten Heizkörperplatte, wobei die Heizkörperplatten über Verbindungs- und
Anschlussstücke miteinander verbunden sind und die Heizkörperplatten aus zu verbindenden Blechschalen bestehen, zwischen welchen zur Anbringung der Verbindungs- und Anschlussstücke mit Öffnungen versehene Stützteile vorgesehen sind.

Es ist bekannt Heizkörper mit Einlege- oder Stützteilen zu versehen. Bekannte Einlegeteile dieser Art haben die Aufgabe das Anschweißen von Fittings zu erleichtem und/oder die Verteilung des Heizmediums innerhalb einer Platte und somit die Heizleistung des Heizkörpers zu beeinflussen. Derartige Heizkörper werden beispielsweise in der EP 1 227 290 B1, der DE 32 16 922 C2 und der DE-PS 2517 611 beschrieben.

In der EP 1 227 290 B1 wird nach einer bevorzugten Ausführungsform in einem der Querkanäle ein Einlegeteil im Bereich eines Vorlaufganges angeordnet, wobei durch das Einlegeteil das Vorlaufwasser zu dem anderen Querkanal leitbar ist. In eine anderen Ausführungsform ist in einem der Querkanäle ein Einlegeteil im Bereich eines Verbindungsstückes angeordnet, wobei durch das Einlegeteil ein Überströmen des Heizwassers aus dem Querkanal in das Verbindungsstück verhinderbar ist.

In der DE 32 16 922 C2 wird ein Heizkörper mit einem Einlegeteil beschrieben mit welchem der Zufluss zum ersten Sinkkanal der Heizplatte dadurch gehemmt wird, dass die erste Austrittsöffnung einen relativ kleinen Querschnitt aufweist, wodurch eine Kurzschlussströmung vermieden wird, jedoch der erste Sinkkanal nicht völlig abgesperrt wird, so dass auch im Bereich dieses Kanals Wärme abgegeben wird. Alle vorgenannten Lösungen zielen darauf ab, die Strömung innerhalb einer Heizplatte zu beeinflussen.

Der Erfindung liegt die Aufgabe zugrunde einen Heizkörper vorzustellen, der eine Beeinflussung der Führung der im Heizkörper vorhanden Medien zwischen den Platten und nicht nur in einer Platte erlaubt.

Erfindungsgemäß wird diese Aufgabe durch die Merkmale des Anspruchs 1 gelöst. Demnach beinhaltet die Erfindung einen mehrreihiger Heizkörper nach dem Oberbegriff des Anspruchs 1, wobei in den Öffnungen der Stützteile Formteile angeordnet sind, mit welchen die Strömung von gasförmigen und flüssigen Medien zwischen den Heizkörperplatten gezielt beeinflussbar ist.

Je nach Ausführungsform können dabei unterschiedliche Funktionen erfüllt werden. Nach einer besonderen Ausgestaltung der Erfindung verschließt das Formteil die im Stützteil vorgesehenen Öffnungen vollständig, wodurch die Strömung von gasförmigen und flüssigen Medien zwischen den Heizkörperplatten verhindert wird. Nach einer weiteren besonderen Ausgestaltung der Erfindung weist das Formteil eine Öffnung auf, die weitestgehend der im Stützteil vorgesehenen Öffnungen entspricht, wodurch eine gelenkte Führung der gasförmigen und flüssigen Medien in eine der Heizkörperplatten erlaubt wird.

Nach einer weiteren besonderen Ausgestaltung der Erfindung ist im Formteil eine Öffnung vorgesehen, welche den Austausch gasförmiger Medien zwischen den Heizkörperplatten erlaubt, den Durchtritt flüssiger Medien zwischen den Heizkörperplatten jedoch verhindert.

Besonders vorteilhaft ist vorgesehen, dass die Formteile form- und/oder kraftschlüssig in die Öffnungen der Stützteile einbringbar sind, was eine einfache Montage mit sich bringt.

Vorzugsweise bestehen die Formteile kostengünstigen Materialien wie aus Metall, Kunststoff oder Keramik.

Besonders vorteilhaft ist vorgesehen, dass die Formteile in ihren Außenabmaßen der Kontur der Öffnungen der Stützteile entsprechen und eine dichte Verbindung an den Fügestellen ermöglichen.

Die Erfindung wird nachfolgend anhand eines bevorzugten Ausführungsbeispieles erläutert, welches schematisch in den Zeichnungen dargestellt ist.
- Figur 1:: eine perspektivische Ansicht eines erfindungsgemäßen Heizkörpers;
- Figuren 2 bis 4:: verschiedene Ausführungen von Formteilen in Stützteilen in Schnittdarstellungen.

In der Figur 1 ist ein 3-reihiger Flachheizkörper 10 mit Vodaufanschluss VL und
Rücklaufanschluss RL dargestellt. Der Flachheizkörper 10 umfasst eine erste von einem Heizmedium durchströmte und vorzugsweise dem zu beheizenden Raum zugewandte Heizkörperplatte 11 und zwei weitere durchströmte und dahinter angeordnete Heizkörperplatte 21, 31. Die Heizkörperplatten 11, 21, 31 sind über die Verbindungs- und Anschlussstücke 13, 23, 33, 43 miteinander hydraulisch verbunden. Die Heizkörperplatten 11, 21, 31 bestehen aus zu verbindenden Blechschalen, zwischen welchen zur Anbringung der Verbindungs- und Anschlussstücke 13, 23, 33, 43 mit Öffnungen 15 versehene Stützteile 14 vorgesehen sind. Erfindungsgemäß sind in den Öffnungen 15 der Stützteile 14 die Formteile 16, 26, 36 angeordnet, mit welchen die Strömung von gasförmigen und flüssigen Heizmedien zwischen den Heizkörperplatten 11, 21, 31 gezielt beeinflussbar ist.

In der Figur 3 wird ein Formteil 16 gezeigt, welches die im Stützteil 14 vorgesehenen Öffnungen 15 vollständig verschließt und dadurch die Strömung von gasförmigen und flüssigen Medien zwischen den Heizkörperplatten 11, 21, 31 verhindert.

In der Figur 4 wird ein Formteil 26 gezeigt, welches eine Öffnung 27 aufweist, die weitestgehend den im Stützteil 14) vorgesehenen Öffnungen 15 entspricht, welche eine gelenkte Führung der gasförmigen und flüssigen Medien in eine der Heizkörperplatten 11, 21, 31 erlaubt.

In der Figur 2 wird ein Formteil 36 gezeigt, welches eine Öffnung 37 aufweist, die den Austausch gasförmiger Medien zwischen den Heizkörperplatten 11, 21, 31 erlaubt, den Durchtritt flüssiger Medien zwischen den Heizkörperplatten 11, 21, 31 jedoch verhindert.

Besonders vorteilhaft ist, dass die Formteile 16, 26, 36 form- und/oder kraftschlüssig in die Öffnungen 15 der Stützteile 14 einbringbar sind. Die Formteile 16, 26, 36 bestehen bevorzugt aus Metall, Kunststoff oder Keramik und entsprechen in ihren Außenabmaßen den Konturen der Öffnungen 15 der Stützteile 14 und ermöglichen somit eine dichte Verbindung an den Fügestellen.

Das Heizmedium wird vom Anschluss (zwischen der hinteren Platte 31 und der mittleren Platte 21) über die mittlere Platte 21 in die vordere Platte 11 geleitet.

Dadurch wird die vordere Platte 11 zuerst erwärmt. Erreicht wird dies durch die zuvor bechriebenen erfindungsgemäßen Formteile. Der Rücklauf RL erfolgt von der vorderen Platte 11 unten in die Mittelplatte 21 und in die hintere Platte 31.

## Patentansprüche

1. Mehrreihiger Heizkörper, insbesondere Flachheizkörper (10) mit Vorlaufanschluss (VL)
Rücklaufanschluss (RL)
einer ersten durchströmten und vorzugsweise dem zu beheizenden Raum zugewandten Heizkörperplatte (11) und
wenigstens einer weiteren durchströmten und vorzugsweise dahinter angeordneten Heizkörperplatte (21, 31),
wobei die Heizkörperplatten (11, 21, 31) über Verbindungs- und Anschlussstücke (13, 23, 33, 43) miteinander verbunden sind,
und die Heizkörperplatten (11, 21, 31) aus zu verbindenden Blechschalen bestehen, zwischen welchen zur Anbringung der Verbindungs- und Anschlussstücke (13, 23, 33, 43) mit Öffnungen (15) versehene Stützteile (14) vorgesehen sind, **dadurch gekennzeichnet, dass** in den Öffnungen (15) der Stützteile (14) Formteile (16, 26, 36) angeordnet sind, mit welchen die Strömung von gasförmigen und flüssigen Medien zwischen den Heizkörperplatten (11, 21, 31) gezielt beeinflussbar ist.

2. Heizkörper nach Anspruch 1, **dadurch gekennzeichnet, dass** das Formteil (16) die im Stützteil (14) vorgesehene Öffnung (15) vollständig verschließt und die Strömung von gasförmigen und flüssigen Medien zwischen den Heizkörperplatten (11, 21, 31) verhindert.

3. Heizkörper nach Anspruch 1, **dadurch gekennzeichnet, dass** das Formteil (26) eine Öffnung (27) aufweist, die weitestgehend der im Stützteil (14) vorgesehenen Öffnung (15) entspricht und die eine gelenkte Führung der gasförmigen und flüssigen Medien in eine der Heizkörperplatten (11, 21, 31) erlaubt.

4. Heizkörper nach Anspruch 1, **dadurch gekennzeichnet, dass** im Formteil (36) eine Öffnung (37) vorgesehen ist, welche den Austausch gasförmiger Medien zwischen den Heizkörperplatten (11, 21, 31) erlaubt, den Durchtritt flüssiger Medien zwischen den Heizkörperplatten (11, 21, 31) jedoch verhindert.

5. Heizkörper nach einem der o.g. Ansprüche, **dadurch gekennzeichnet, dass** die Formteile (16, 26, 36) form- und/oder kraftschlüssig in die Öffnungen (15) der Stützteile (14) einbringbar sind.

6. Heizkörper nach einem der o.g. Ansprüche, **dadurch gekennzeichnet, dass** die Formteile (16, 26, 36) aus Metall, Kunststoff oder Keramik bestehen.

7. Heizkörper nach einem der o.g. Ansprüche, **dadurch gekennzeichnet, dass** die Formteile (16, 26, 36) in ihren Außenabmaßen der Kontur der Öffnungen (15) der Stützteile (14) entsprechen und eine dichte Verbindung an den Fügestellen ermöglichen.

## Claims

1. Multi-row radiator, more especially a flat radiator (10), having
a forward flow connection (VL),
a backward flow connection (RL),
a first traversed radiator plate (11), which preferably faces the room to be heated, and
at least one additional traversed radiator plate (21, 31), which is preferably disposed therebehind,
the radiator plates (11,21,31) being interconnected via joining and connecting pieces (13, 23, 33, 43),
and the radiator plates (11, 21, 31) comprising sheet metal shells, which are to be joined, and between which are provided, for fitting the joining and connecting pieces (13, 23, 33, 43), support components (14) provided with openings (15), **characterised in that** preformed components (16, 26, 36) are disposed in the openings (15) of the support components (14), with which preformed components the flow of gaseous and liquid media between the radiator plates (11,12, 31) can be appropriately influenced.

2. Radiator according to claim 1, **characterised in that** the preformed component (16) fully closes the opening (15), which is provided in the support component (14), and prevents the flow of gaseous and liquid media between the radiator plates (11, 21, 31).

3. Radiator according to claim 1, **characterised in that** the preformed component (26) has an opening (27), which substantially corresponds to the opening (15) provided in the support component (14), and which opening (27) permits a guided conduction of the gaseous and liquid media into one of the radiator plates (11, 21, 31).

4. Radiator according to claim 1, **characterised in that**, in the preformed component (36), an opening (37) is provided which permits the exchange of gaseous media between the radiator plates (11, 21, 31), but prevents the passage of liquid media between the radiator plates (11, 21, 31).

5. Radiator according to one of the above-mentioned claims, **characterised in that** the preformed components (16, 26, 36) can be introduced into the openings (15) of the support components (14) in a form-locking manner and/or in a force-locking manner.

6. Radiator according to one of the above-mentioned claims, **characterised in that** the preformed components (16, 26, 36) are formed from metal, plastics material or ceramic material.

7. Radiator according to one of the above-mentioned claims, **characterised in that** the preformed components (16, 26, 36) correspond, in respect of their external dimensions, to the configuration of the openings (15) of the support components (14) and render possible a tightly sealed connection at the junctions.

## Revendications

1. Radiateur à plusieurs lignes, en particulier radiateur panneau (10) comprenant
un raccordement de canalisation montante (VL)
un raccordement de canalisation descendante (RL)
une première plaque de radiateur (11) traversée et tournée de préférence vers l'espace à chauffer et
au moins une autre plaque de radiateur (21, 31) traversée et disposée de préférence derrière,
les plaques de radiateur (11, 21, 31) étant reliées entre elles par le biais de pièces de jonction et de raccordement (13, 23, 33, 43),
et les plaques de radiateur (11, 21, 31) se composant de coques en tôle à relier, entre lesquelles sont prévues des parties d'appui (14) pourvues d'ouvertures (15) pour le montage des pièces de jonction et de raccordement (13, 23, 33, 43), **caractérisé en ce que** des pièces moulées (16, 26, 36) sont disposées dans les ouvertures (15) des parties d'appui (14), à l'aide desquelles l'écoulement de milieux gazeux et liquides entre les plaques de radiateur (11, 21, 31) peut être influencé de manière ciblée.

2. Radiateur selon la revendication 1, **caractérisé en ce que** la pièce moulée (16) ferme complètement l'ouverture (15) prévue dans la partie d'appui (14) et empêche l'écoulement de milieux gazeux et liquides entre les plaques de radiateur (11, 21, 31).

3. Radiateur selon la revendication 1, **caractérisé en ce que** la pièce moulée (26) présente une ouverture (27) qui correspond dans une très large mesure à l'ouverture (15) prévue dans la partie d'appui (14) et qui permet un guidage dirigé des milieux gazeux et liquides dans l'une des plaques de radiateur (11, 21, 31).

4. Radiateur selon la revendication 1, **caractérisé en ce qu'**une ouverture (37) est prévue dans la pièce moulée (36), laquelle permet l'échange de milieux gazeux entre les plaques de radiateur (11, 21, 31), empêche toutefois le passage de milieux liquides entre les plaques de radiateur (11, 21, 31).

5. Radiateur selon l'une quelconque des revendications susmentionnées, **caractérisé en ce que** les pièces moulées (16, 26, 36) peuvent être introduites par correspondance de forme et/ou à force dans les ouvertures (15) des parties d'appui (14).

6. Radiateur selon l'une quelconque des revendications susmentionnées, **caractérisé en ce que** les pièces moulées (16, 26, 36) se composent de métal, de matière plastique ou de céramique.

7. Radiateur selon l'une quelconque des revendications susmentionnées, **caractérisé en ce que** les pièces moulées (16, 26, 36) correspondent dans leurs dimensions extérieures au contour des ouvertures (15) des parties d'appui (14) et permettent une liaison étanche au niveau des joints.
